# EUROPÄISCHE PATENTANMELDUNG

(11) **EP 1 936 571 A1**
(43) Veröffentlichungstag der Anmeldung: **25.06.2008**
(21) Anmeldenummer: 06026100.5
(22) Anmeldetag: 15.12.2006
(51) Int. Cl.: G07C 9/00, G07C 1/30, G06K 7/00, G06K 19/06, G08G 1/017

(54) **Verfahren und Vorrichtung zur Feststellung einer Berechtigung zur Benutzung einer Verkehrsfläche**

(71) Anmelder: SkiData AG, 5083 Gartenau (AT)
(72) Erfinder: Ponert, Gregor, 5020 Salzburg (AT)
(74) Vertreter: Berngruber, Otto

(57) **Zusammenfassung**

Zur Feststellung einer Berechtigung zur Benutzung einer Verkehrsfläche wird ein Datenträger (8) im Fahrzeug (6) verwendet, der mit Barcode-Berechtigungsdaten (9) versehen ist. Als Leseeinrichtung ist eine Barcode-Leseeinrichtung vorgesehen, die das Fahrzeug (6) passiert und den Barcode (9) auf den Datenträger (8) im Fahrzeug (6) durch eine Scheibe (7) des Fahrzeugs liest.

## Beschreibung

Die Erfindung bezieht sich auf ein Verfahren und eine Vorrichtung zur Feststellung einer Berechtigung zur Benutzung einer Verkehrsfläche mit einem Fahrzeug nach dem Oberbegriff des Anspruchs 1 bzw. 6.

Ein derartiges Verfahren bzw. eine derartige Vorrichtung sind bekannt. So werden beispielsweise zum Parken RFID-Transponder als Datenträger verwendet, die mit einer Parkberechtigung versehen sind. Dabei ist an der Parksäule vor der Parkschranke eine Leseeinrichtung vorgesehen, an die der RFID-Datenträger bis auf wenige Zentimeter gehalten werden muss, um die Parkberechtigung zu lesen. Dazu muss der Fahrer das Fenster öffnen und den Datenträger an die Leseeinrichtung halten, was für ihn unbequem ist, vor allem aber dazu führt, dass die nachfolgenden Fahrzeuge mehr oder weniger lange warten müssen.

Zwar sind auch RFID-Datenträger und -Leseeinrichtungen bekannt, um über einen Abstand von mehreren Metern und damit einen RFID-Datenträger im Fahrzeug auslesen zu können. Derartige Einrichtungen sind jedoch mit erheblichen Kosten verbunden.

Aufgabe der Erfindung ist es, ein Verfahren und eine Vorrichtung bereitzustellen, um mit geringem Aufwand schnell und zuverlässig feststellen zu können, ob ein Fahrzeug zur Benutzung einer Verkehrsfläche berechtigt ist.

Dies wird erfindungsgemäß mit dem im Anspruch 1 gekennzeichneten Verfahren und mit der im Anspruch 6 gekennzeichneten Vorrichtung erreicht. In den Unteransprüchen sind vorteilhafte Ausgestaltungen des erfindungsgemäßen Verfahrens bzw. der erfindungsgemäßen Vorrichtung wiedergegeben.

Nach der Erfindung sind die Berechtigungsdaten als Barcode auf dem Datenträger abgelegt. Der Datenträger mit dem Barcode wird hinter einer Scheibe des Fahrzeugs angebracht und mit einer Barcode-Leseeinrichtung gelesen, die das Fahrzeug passiert.

Die Barcode-Leseeinrichtung kann ein handelsüblicher Barcode-Scanner sein, beispielsweise ein CCD (Charged Coupled Device)- oder ein CMOS- oder aktiver Pixel-Sensor oder ein omnidirektionaler oder multidirektionaler Laserscanner, insbesondere ein Laserscanner mit zeilenförmiger Abtastungseinrichtung. Der Barcode kann ein linearer oder ein zweidimensionaler Barcode sein. Er kann nach EAN genormt sein und soll eine bestimmte Höhe von z. B. 5 cm nicht überschreiten, um die Sicht durch die Scheibe nicht zu beeinträchtigen.

Der Barcode kann hinter irgendeiner Glas- oder dergleichen transparenten Scheibe des Fahrzeugs angeordnet sein, also z. B. der Windschutz- oder Frontscheibe, einer Seitenscheibe oder der Heckscheibe.

Der Datenträger, auf den der Barcode aufgedruckt ist, kann z. B. ein Streifen, eine Vignette, ein Etikett oder dergleichen aus Papier oder Kunststofffolie sein. Der Träger kann dazu mit Klebstoff versehen sein, um ihn an der Scheibe so befestigen zu können, dass der Barcode an der der Scheibe zugewandten Seite des Trägers an der Scheibe angebracht ist. Der Datenträger kann jedoch beispielsweise auch einen Saugnapf aufweisen, um ihn an der Scheibe zu befestigen.

Der Abstand zwischen der Leseeinrichtung und dem Barcode-Datenträger im Fahrzeug beträgt vorzugsweise mindestens einen Meter.

Ein handelsüblicher Barcode-Scanner ist so ausgelegt, dass mit ihm ein Barcode mit einer Modulbreite von einem oder wenigen Millimetern nur in einem Abstand von wenigen Zentimetern gelesen werden kann. Um mit einem solchen Scanner in einem Abstand von einem Meter und mehr zu lesen, müsste ein Barcode mit einer erheblich größeren Modulbreite und damit viel zu großen Abmessungen verwendet werden.

Vorzugsweise wird daher eine Digitalkamera mit einer Auflösung von vorzugsweise mehr als ein Megapixel verwendet, die die Scheibe aufnimmt, hinter der der Barcode angebracht ist. Für diese Aufnahme wird eine Entfernung der Kamera von der betreffenden Scheibe und ein solcher Bildwinkel gewählt, dass in dem Bildfeld, das mit der Kamera aufgenommen wird, die Stelle der Scheibe, beispielsweise der Windschutzscheibe erfasst wird, an der bei allen handelsüblichen Autos der Barcode angebracht sein kann.

Anschließend wird mit einer Datenverarbeitungseinrichtung, die in die Kamera integriert sein kann, eine Bilddatenverarbeitung der aufgenommenen digitalisierten Bilddaten vorgenommen, d. h. mit einem Algorithmus wird anhand der Bilddaten im Bildfeld der Kamera der Bereich der Scheibe mit dem Barcode gesucht. Es kann nun dieser Bereich des aufgenommenen Bildes mit dem Barcode so vergrößert werden, dass er mit der Barcode-Leseeinrichtung, die vorzugsweise in die Kamera integriert ist, gelesen werden kann. Bei einer Digitalkamera und einem aktiven Pixel- oder CMOS-Sensor kann dieser Sensor zugleich die Barcode-Leseeinrichtung bilden.

Auch ist es möglich, eine Digitalkamera mit einem Zoom-Objektiv zu verwenden, das auf den Bereich der Scheibe mit dem Barcode, der durch die Bilddatenverarbeitung ermittelt worden ist, fokussiert wird, um den Barcode so zu vergrößern, dass er mit der Barcode-Leseeinrichtung bzw. dem CMOS-Sensor der Digitalkamera gelesen werden kann.

Um den Barcode auch bei Dunkelheit lesen zu können, ist eine Beleuchtungseinrichtung vorgesehen, die den Barcode hinter der Scheibe des Fahrzeugs beleuchtet. Auch kann der Barcode selbst leuchtend ausgebildet sein.

Das erfindungsgemäße Verfahren ist grundsätzlich für jede Verkehrsfläche geeignet. So kann die Verkehrsfläche beispielsweise eine mautpflichtige Straße sein. Dabei kann eine Schranke an der Zufahrt oder Ausfahrt der Verkehrsfläche vorgesehen sein, die das Fahrzeug passieren muss, um zur Verkehrsfläche zu gelangen, bzw. sie verlassen zu können. Die Barcode-Leseeinrichtung ist dann vorzugsweise an der Zu- bzw. Ausfahrt angeordnet und so ausgebildet, dass sie beim Lesen einer Berechtigung aus dem Barcode die Schranke ansteuert, um sie zu öffnen.

Die Kamera kann dazu an der Säule angeordnet sein, an der der Balken der Schranke verschwenkbar befestigt ist, und der Barcode-Träger kann an der Windschutzscheibe befestigt sein. Bei einer Parkschranke, der eine Parksäule vorgeordnet ist, an der beispielsweise ein Ticket ausgegeben oder gelesen werden kann, kann die Kamera auch an der Parksäule und der Barcode-Träger an einer Seitenscheibe des Fahrzeugs angebracht sein. Die Kamera kann jedoch auch an jeder anderen Stelle angeordnet sein, z. B. über dem Fahrzeug, um den Barcode z. B. hinter der Windschutzscheibe oder der Rückscheibe zu lesen.

Wenn für das Fahrzeug bereits ein RFID-Datenträger vorhanden ist, der nur über eine kurze Distanz von z. B. maximal 10 cm ausgelesen werden kann, wie eingangs geschildert, kann der Barcode auch auf diesem Datenträger vorgesehen sein. Damit kann der Datenträger sowohl für Verkehrsflächen, beispielsweise Parkflächen, verwendet werden, die eine Barcode-Leseeinrichtung zum Auslesen der Berechtigung an der Scheibe aufweisen, wie für Verkehrsflächen, die eine RFID-Leseeinrichtung zum Auslesen der in dem RFID-Datenträger abgelegten Berechtigung besitzen.

Nachstehend ist ein Ausführungsbeispiel der Erfindung anhand der beigefügten Zeichnung näher erläutert, der einzige Figur schematisch eine Draufsicht auf eine Zufahrt zu einer Parkfläche mit einer Parkschranke zeigt.

Danach ist an der Schrankensäule 1 einer Parkschranke 2, an der der Sperrbalken 3 verschwenkbar gelagert ist, eine Kamera 4 installiert, die ein Zoom-Objektiv 5 und einen (nicht dargestellten) Barcode-Scanner und einen Rechner oder dergleichen Bilddatenverarbeitungseinrichtung aufweist.

Vor der geschlossenen Parkschranke 2 steht ein Pkw 6, der z. B. in einer Ecke auf der linken Seite einer Windschutzscheibe 7 mit einer Vignette oder dergleichen Datenträger 8 mit einem Barcode 9 versehen ist, wobei der Datenträger 8 hinter der Windschutzscheibe 7 angebracht ist.

Das Objektiv 5 der Kamera 4 weist einen solchen Bildwinkel α auf, dass mit der Kamera 4 ein Bildfeld 10 aufgenommen wird, mit dem zumindest die gesamte linke Hälfte der Windschutzscheibe 7 sämtlicher handelsüblicher Pkws erfasst wird, wenn sie sich mit der Windschutzscheibe 7 in einem Abstand A von z. B. 1 bis 5 Meter vor der Kamera 4 befinden.

Nachdem mit der Kamera 4 ein Bild von der linken Hälfte der Scheibe 7 aufgenommen worden ist, wird mit dem Rechner eine Bildverarbeitung durchgeführt. Das heißt, anhand der Bilddaten in dem Bildfeld 10 wird mit Hilfe eines Algorithmus der Barcode 9 gesucht. Wenn die genaue Position des Barcodes 9 an der Windschutzscheibe 7 mit dem Rechner ermittelt worden ist, wird das Zoom-Objektiv 5 auf den Barcode 9 fokussiert, wodurch der Bildwinkel β entsteht, um den Barcode 4 so zu vergrößern, dass er mit der Barcode-Leseeinrichtung der Kamera 4 gelesen werden kann. Falls mit der Barcode-Leseeinrichtung von dem Barcode 9 eine Parkberechtigung gelesen wird, wird die Parkschranke 2 angesteuert, sodass der Sperrbalken 3 nach oben geschwenkt wird, um die Parkschranke 2 zu öffnen.

Mit 11 ist die Fahrtrichtung des Fahrzeugs 6 und mit 12 die Parksäule bezeichnet, an der z. B. Ticket für Fahrzeuge ausgegeben werden, die keinen Barcode 9 besitzen.

## Patentansprüche

1. Verfahren zur Feststellung einer Berechtigung zur Benutzung einer Verkehrsfläche mit einem Fahrzeug (6), mit einem Datenträger (8) im Fahrzeug, der mit den Berechtigungsdaten versehen ist und einer Leseeinrichtung, welche das Fahrzeug (6) passiert, zum Lesen der Berechtigungsdaten des Datenträgers (8), **dadurch gekennzeichnet, dass** die Berechtigungsdaten als Barcode (9) auf dem Datenträger (8) abgelegt sind und als Leseeinrichtung eine Barcode-Leseeinrichtung vorgesehen ist, die den Barcode (9) auf dem Datenträger (8) im Fahrzeug (6) durch eine Scheibe (7) des Fahrzeugs liest.

2. Verfahren nach Anspruch 1, **dadurch gekennzeichnet, dass** zumindest der Teil der Scheibe (7), an der der Barcode (9) angeordnet ist, mit einer Digitalkamera (4) aufgenommen und eine Bilddatenverarbeitung durchgeführt wird, um den Barcode (9) auf dem Datenträger (8) im Bildfeld (10) der Kamera (4) zu erfassen, worauf der erfasste Barcode (9) mit der Barcode-Leseeinrichtung gelesen wird.

3. Verfahren nach Anspruch 2, **dadurch gekennzeichnet, dass** die Kamera (4) ein Zoom-Objektiv (5) aufweist, das auf den durch Bilddatenverarbeitung erfassten Barcode (9) an der Scheibe (7) fokussiert wird, um den Barcode (9) zum Lesen mit der Barcode-Leseeinrichtung zu vergrößern.

4. Verfahren nach einem der vorstehenden Ansprüche, **dadurch gekennzeichnet, dass** an der Zufahrt oder Ausfahrt zu der Verkehrsfläche eine Schranke (2) vorgesehen ist, und die Barcode-Leseeinrichtung beim Lesen einer Berechtigung von dem Barcode (9) die Schranke (2) ansteuert, um sie zu öffnen.

5. Verfahren nach Anspruch 4, **dadurch gekennzeichnet, dass** die Verkehrsfläche eine Parkfläche ist und die Berechtigungsdaten des Barcodes (9) Parkberechtigungsdaten sind.

6. Vorrichtung zur Durchführung des Verfahrens nach einem der vorstehenden Ansprüche, **dadurch gekennzeichnet, dass** die Berechtigungsdaten als Barcode (9) auf dem Datenträger (8) abgelegt sind, eine Barcode-Leseeinrichtung vorgesehen ist und der Barcode (9) auf dem Datenträger (8) so angeordnet ist, dass er durch eine Scheibe (7) des Fahrzeugs (6) lesbar ist.

7. Vorrichtung nach Anspruch 6, **dadurch gekennzeichnet, dass** eine Digitalkamera (4) zur Aufnahme zumindest des Teils der Scheibe (7) vorgesehen ist, an dem der Barcode (9) angebracht ist, wobei die Digitalkamera (4) mit der Barcode-Leseeinrichtung und einer Bilddatenverarbeitungseinrichtung versehen ist, um den Barcode (9) im Bildfeld (10) der Kamera (4) zu erfassen.

8. Vorrichtung nach Anspruch 7, **dadurch gekennzeichnet, dass** das Objektiv der Kamera (4) als Zoom-Objektiv (5) ausgebildet ist, das auf den mit der Bilddatenverarbeitungseinrichtung erfassten Barcode (9) fokussierbar ist, um den Barcode (9) zum Lesen mit der Barcode-Leseeinrichtung zu vergrößern.

9. Vorrichtung nach einem der Ansprüche 6 bis 8, **dadurch gekennzeichnet, dass** eine Einrichtung zur Beleuchtung des Barcodes (9) hinter der Scheibe (7) des Fahrzeugs (6) vorgesehen ist.

10. Vorrichtung nach einem der Ansprüche 6 bis 9, **dadurch gekennzeichnet, dass** an der Zufahrt oder Abfahrt zur bzw. von der Verkehrsfläche eine Schranke (2) vorgesehen ist, an der die Kamera (4) angeordnet ist.

11. Vorrichtung nach Anspruch 10, **dadurch gekennzeichnet, dass** die Kamera (4) an der Säule (1) der Schranke (2) und der Datenträger (8) mit dem Barcode (9) an der Windschutzscheibe (7) des Fahrzeugs (6) angeordnet ist.

12. Vorrichtung nach einem der Ansprüche 6 bis 11, **dadurch gekennzeichnet, dass** der Datenträger zugleich ein RFID-Datenträger ist, der mit mit einer RFID-Leseeinrichtung in einem Abstand von weniger als 10 cm auslesbaren Berechtigungsdaten versehen ist.
